# EUROPÄISCHE PATENTSCHRIFT

(11) **EP 2 312 050 B1**
(45) Veröffentlichungstag und Bekanntmachung des Hinweises auf die Patenterteilung: **24.07.2013**
(21) Anmeldenummer: 10013622.5
(22) Anmeldetag: 14.10.2010
(51) Int. Cl.: D06H 7/02

(54) **Verfahren und Vorrichtung zum Durchtrennen eines textilen Gewebeschlauchs**
Method and device for cutting a woven textile sleeve
Procédé et dispositif pour couper un tuyau tissé

(30) Priorität: 16.10.2009 DE 102009049585
(43) Veröffentlichungstag der Anmeldung: 20.04.2011
(73) Patentinhaber: Dannewitz GmbH & Co. Kommanditgesellschaft, 63571 Gelnhausen (DE)
(72) Erfinder: Dannewitz, Manfred, 63584 Gründau (DE); Ullinger, Peter, 63589 Linsengericht (DE); Dannewitz, Peer, 63571 Gelnhausen (DE)
(74) Vertreter: Sroka, Peter-Christian

(56) Entgegenhaltungen:
- WO-A1-98/54393
- DE-B3-102006 030 583
- JP-A- 9 059 866
- JP-A- 2008 214 801
- US-A1- 2007 226 971

## Beschreibung

Die Erfindung betrifft ein Verfahren gemäß dem Oberbegriff des Patentanspruchs 1 bzw. 6 als auch eine Vorrichtung gemäß dem Oberbegriff des Patentanspruchs 9.

Ein in der DE 10 2006 030 583 B3 beschriebenes Verfahren zum Durchtrennen eines aus textilen Materialien bestehenden Schlauchs, im Folgenden auch als Gewebeschlauch bezeichnet, umfasst folgende Schritte:
- Einbringen eines Trennpapiers in das Innere eines textilen Schlauchs;
- Bereitlegen des Schlauchs derart, dass er in zwei übereinander liegenden Lagen flächig vorliegt;
- oberflächliches Anschmelzen einer ersten begrenzten Fläche der oberen Schlauchlage;
- oberflächliches Anschmelzen einer zweiten, der ersten begrenzten Fläche gegenüberliegenden begrenzten Fläche der unteren Schlauchlage, und
- Durchtrennen des Schlauchs im Bereich der begrenzten Fläche

Bei einem mit einem solchen Verfahren erzeugten Produkt soll ein Herausfallen von Fadenstücken im Schnittkantenbereich verhindert werden, um ein den Sicherheitsvorschriften entsprechendes, zuverlässiges Bauteil in Form eines auf beiden Seiten aufgeschnittenen Schlauchabschnitts zu erzeugen. Dieses Bauteil soll als so genannter Schrumpfschlauch verwendet werden. Die Wärmbehandlung soll in einer solchen Weise durchgeführt werden, dass die z.B. thermoplastischen Filamente und Fäden des textilen Schlauchs in dem wärmebeharadelten, begrenzten Flächenbereich, der als so genannter "geschweißter Balken" bezeichneter ist, leicht anschmelzen. Obwohl durch das Anbringen eines Trennpapiers im Inneren des Schlauchs verhindert werden soll, dass bei dem oberflächlichen Anschmelzen der äußeren Oberflächen der unteren und oberen Schlauchlagen ein Verkleben oder Verschweißen der gegenüberliegenden Innenwände des Schlauchs nicht stattfindet, bleibt die Gefahr, dass im Bereich der späteren Durchtrennung des Schlauchs liegende Fäden und Filamente durch Verkleben oder Verschweißen arretiert werden.

Ein Verschmelzen oder Verkleben der Filamente und Fäden ist für ein als Schrumpfschlauch zu verwendendes Produkt jedoch unerwünscht, da die Fäden sich beim späteren Verarbeitungsprozess, d.h. während des Schrumpfprozesses, noch gegeneinander verschieben sollen. Miteinander verklebte oder verschmolzene Fäden und Filamente können daher den abschließenden Schrumpfprozess des Hohlschlauchs auf dem zu umschrumpfenden Objekt beeinträchtigen.

Die EP 0 549 757 B1 behandelt ein Verfahren zur Herstellung von Etikettenbändern und nicht ein. Verfahren zur Herstellung von Schlauchabschnitten aus einem textilen Gewebeschlauch, bei dem in einem Arbeitsschritt die oberen und unteren Schlauchlagen in einem Wärmebehandlungsgerät so behandelt werden, dass die Fäden an den Enden der Schlauchabschnitte derart fixiert sind, dass sie im Schnittkanten-bereich nicht "herausfallen". Bei diesem bekannten Verfahren ist die Textilbahn im Bereich der späteren Schnittstellen mit in Bahnlängenrichtung verlaufenden Schmelz- und/oder Klebefäden versehen, die im Bereich der Press- und Wärmeeinrichtung schmelzen, wobei die Schmelzmasse in benachbarte Bereiche der Textilbahn eindiffundieren und dadurch die Fäden der Textilbahn im wesentlichen untrennbar miteinander verbinden.

Aus der WO 98/54393 A1 ist ein Verfahren zum Durchtrennen eines textilen gewebten Hohlschlauches bekannt, bei dem man an der Stelle, an der der Schlauch zu trennen ist, eine Klebematerial aufbringt, um im Bereich der Schnittstellen ein unkontrolliertes Heraustreten von Kett- oder Schussfäden aus dem Gewebe zu erschwerten. Das Aufbringen von Klebemittel im Trennungsbereich des Hohlschlauchs ergibt oft störende Veränderungen in der Textur der äußeren Oberfläche des Hoblschlauchs.

Melliand Textilberichte, 4/1989, Seiten 263 - 265, behandeln den Einsatz von Ultraschallgeräten, in Form von Sonotroden zum Verschweißen und Schneiden von Textilmaterialien. Unter Ziffer (2) "Bearbeitung mehrerer Materiallagen" ist ein Verfahren beschrieben, bei dem durch Erweichung des Materials und einen entsprechenden Anpressdruck des Gegenwerkzeugs eine Verschweißung der Lagen im Bereich der Schnittkanten stattfindet. Eine derartige Verfahrensweise eignet sich nicht zur Herstellung von Schlauchabschnitten aus einem textilen Schlauch, bei dem die in einem Arbeitsschritt wärmebehandelt und gepressten zwei Lagen anschließend wieder getrennt werden.

Die der Erfindung zugrunde liegende Problematik beruht darauf, dass ein flach aufgespulter textiler Schlauch abgespult und flach liegend orthogonal zur Längsrichtung in Abschnitte gleicher Länge geschnitten werden soll.

Es wird ausgegangen von einem Schlauch, bestehend aus längs verlaufende, vorzugsweise aus Polyestermaterial bestehenden Multifilen (= Kettfäden) und quer, d.h. in Umfangsrichtung verlaufenden Monofilen (= Schussfaden = spätere Schrumpffäden).

Die Multifil-Faserstränge haben die Eigenschaft, sich nach dem Schneiden aufzuspleißen. Die nebeneinander verlaufenden Multifil-Stränge, die den Monofil-Faden abwechselnd über- und unterlaufen, sind nicht miteinander verbunden. Bedingt durch den Web- und Aufspulprozess verläuft der Monofil-Strang im Gewebe in der Regel nicht orthogonal zur Schlauchlängsrichtung und nicht parallel zur Schnittkante und nicht geradlinig, sondern wellig/kurvig.

Wenn der Schlauch rechtwinklig zur Längsrichtung geschnitten wird, kann der Monifil-Faden ein bis mehrmals durchtrennt werden, so dass im Gewebe mehrere Monifil-Faden-Stücke vorliegen können. Der zur Längsrichtung quer verlaufende, verwebte Monofil-Faden ist an der seitlich und längs verlaufenden Naht einmal verknotet. Ansonsten wird der Monofil-Faden durch die Verflechtung/Verwebung mit den Multifil-Fasersträngen fest gehalten.

Wird dieses Gewebe/Geflecht durch das orthogonal zur Schlaulängsrichtung verlaufende Schneiden aufgelöst, dann spleißen die elastischen Fäden der Multifil-Fasern auseinander und die nebeneinander liegenden und den Monofilfaden umschließenden Multifil-Faserstrände spreizen sich, so dass sich die Gewebestruktur und der Gewebeverband auflöst.

Dadurch kann sich der Monofil-Faden aus dem Gewebeverband lösen, so dass kurze Teilstücke des Monofil-Fadens an der Schnittkante herausfallen. Diese Schnittstücke verursachen Probleme und müssen verhindert oder entfernt werden.

Durch das Öffnen der Multifil-Fasern und -Faserstränge franst die Schnittkante des Schlauches aus, was vermieden werden muss.

Die Erfindung geht aus von einem Verfahren gemäß dem Oberbegriff des Patentanspruchs 1.

Der Erfindung liegt die Aufgabe zugrunde, ein gegenüber den bekannten Verfahren verbessertes Verfahren zu schaffen, um zu erreichen, dass die Fäden im Bereich der Schlauchenden für den späteren Verarbeitungs- bzw. Schrumpfprozess ausreichend konditioniert sind.

Zur Lösung dieser Aufgabe dienen die Merkmale des Kennzeichens von Anspruch 1.

Die Pressbacken, die die Monofil-Fäden halten, so dass der Schlauch nicht schrumpft, pressen auch die Fäden der jeweils unteren und oberen Schlauchlagen ineinander, so dass die Fäden sich verhaken. Damit diese durch Kaltverpressen entstandenen Verhakungen = Retentionen sich nicht wieder lösen, müssen die Fäden bzw. Fasern ausreichend erwärmt werden, so dass die plastische Verformung der ineinander verpressten Fasern und die dadurch entstandenen Retentionen bedingt haltbar werden.

Nach dem Verpressen des Gewebes muss das aus Kunststofffasern bestehende Gewebe abkühlen, so dass die Verpressung und die Retentionen bedingt dauerhaft haltbar werden.

Da bei dem Schlauch zwei Schlauch- bzw. Gewebelage übereinander liegen, die sich nicht bleibend miteinander verhaken dürfen (nur die Fasern jeder einzelnen Schlauch- bzw. Gewebelage dürfen sich verhaken), müssen beiden Lagen voneinander getrennt werden. Das Trennelement ist vorzugsweise wärmeleitend, muss hitzebeständig sein und darf sich nicht zersetzen, darf keinen Druck aufnehmen und der erweichte Kunststoff darf nicht daran haften.

Das Trennelement kann entweder im Anschluss an die Wärmebehandlung oder während der Wärmebehandlung im Wärmebehandlungsgerät wirksam sein.

Das Pressen, das Erwärmen, das Abkühlen und das Schneiden in der Mitte des gepressten Bereiches muss schnell erfolgen, da das Verfahren für eine Serienteilfertigung mit hoher Taktfrequenz und Menge taugen soll.

Der problematische Verlauf der Monofil-Fäden lässt sich vorzugsweise durch abwechselndes Recken/Strecken und Entspannen rechwinklig zur Längsrichtung korrigieren, so dass beim Schneiden weniger Monofil-Faden-Stücke entstehen und die nach dem Schneiden entstandene Schnittkante weniger zum Ausfransen neigt.

Vorzugsweise wird ein Schlauch verwendet, dessen in Umfangsrichtung verlaufenden Fäden, insbesondere die Schussfäden, strahlungsvernetze Polyolefinfäden sind.

Die Erfindung wird im Folgenden anhand der Zeichnung näher beschrieben.

In der Zeichnung ist eine schematische Darstellung der Warmbehandlungs- und Presszone dargestellt.
Figur 1 zeigt in schematischer Darstellung eine Vorrichtung zur Durchführung einer ersten Variante des erfindungsgemäßen Verfahrens;
Figur 2 zeigt eine schematische Darstellung der Warmbebandlungs- und Presszone zur Durchführung einer zweiten Variante des erfindungsgemäßen Verfahrens;
Figur 3 ist eine perspektivische Ansicht eines Trennelementes in vergrößerter Darstellung.

Als Wärmequelle wird bei den Vorrichtungen gemäß den Figuren 1 und 2 eine herkömmliche Ultraschall-Schweißmaschine verwendet, die innerhalb von Sekundenbruchteilen eine hohe Ultraschallenergie abzugeben vermag.

Die erfindungsgemäß verwendete Maschine überträgt die Ultraschallenergie vorzugsweise mittels einer auf- und abbewegbaren Sonotrode 3, der als Wiederlager ein Amboss 4 gegenüberliegt. Diesem Wärmebehandlungsgerät 3, 4 wird in Richtung des Pfeiles f1 ein Schlauch 2 zugeführt, der im Bereich der Stufe (a) zu zwei flächig übereinanderliegenden unteren und oberen Lagen 2.1, 2.2 zusammengelegt ist. Im Bereich der Stufe (b) des Wärmebehandlungsgerätes 3, 4 werden die Fäden der beiden Schlauchlagen 2.1 und 2.2 soweit erwärmt, dass die Gewebefäden unter Druckanwendung warm verformt und sich im Pressbereich "y" jeder der beiden Schlauchlagen bedingt haltbar ineinander verpressen bzw. verhaken.

Der Begriff "bedingt haltbar ineinander verpresst" entspricht damit nicht einem "dauerhaften haltbaren Verschmelzen" der Gewebefäden.

Um zu verhindern, dass die Fäden der beiden unteren und oberen Gewebelagen 2.1 und 2.2 bleibend miteinander verhakt bleiben, folgt gemäß einer ersten Ausführungsform der Erfindung auf das Wärmebehandlungsgerät 3, 4 ein vorzugsweise aus Metall bestehendes Trennelement 11, vorzugsweise in Form einer Kugel oder eines Walzenkörpers. Auf dieses Trennelement 11 folgt eine Trennelement-Rückhaltevorrichtung, bestehend aus einer vorzugsweise stationären Walze 14 und einer damit zusammenwirkenden, auf- und abbewegbaren Walze 13. Das Trennelement 11 wird zu Beginn eines Verfahrenszyklusses hinter dem Wärmebehandlungsgerät 3, 4 in das offene vorlaufende Schlauchende eingeführt, wobei die Trennelement-Rückhaltevorrichtung 13, 14 geöffnet wird, indem die obere bewegliche Walze 13 soweit angehoben wird, dass das Trennelement 11 in den Schlauch eingeschoben werden kam. Das vorzugsweise aus Metall bestehende Trennelement 11 hat entweder die Form einer Kugel oder eines Walzenkörpers mit sich vorzugsweise zu den Walzenenden hin verjüngenden Querschnitten und abgerundeten Enden. Die unteren und oberen Schlauchlagen 2.1 und 2.2 werden mittels des Trennelementes 11 im Anschluss an die Wärmebehandlungs- und Pressstufe (B) voneinander getrennt bzw. von einander abgehoben, bevor der Schlauch 2 von den Walzen 13, 14 einer die dritte Stufe "a" bildenden Schneidvorrichtung zugeführt, die gemäß Figur 1 aus einem auf- und abbewegbaren Schneidmesser 15 und einem gegenüberliegenden Gegenmesser (Amboss) 16 besteht.

Bei dem in Figur 2 dargestellten System ist in den sich im Bereich des Wärmebehandlungsgerätes 3, 4 befindlichen Schlauchabschnitt gemäß einer zweiten Ausführungsform der Erfindung ein in Pressrichtung starres Trennelement 21 in Form einer flachen, vorzugsweise aus Metallblech bestehenden Trennzunge 21 eingeführt, wobei idealerweise die Ultraschallenergie der Sonotrode 3 nur im Schlauchmaterial und nicht im Trennelement 21 in Wärme umgewandelt wird. Dieses kann erfindungsgemäß durch die Materialauswahl für die Trennzunge, vorzugsweise Federstahlblech, und durch die entsprechende Anpassung der Maschincnparameter des Wärmebehandlungsgerätes 3, 4 erreicht werden. Das Metallblech der Trennzunge 21 ist vorzugsweise hitzebeständig und wärmeleitend und bei der aufzubringenden Presskraft nicht verformbar und soll nicht an den Filamenten haften.

Im Anschluss an die Wärmebehandlung im Bereich des Wärmebehandlungsgerätes 3, 4 wird der Schlauch 2 von Transportrollen einer Schneideinrichtung etwa der in Figur 1 dargestellten Schneideinrichtung zugeführt und zu Gewebeschlauchabschnitten 1 durchtrennt.

Das in den Schlauch 2 eingezogene Trennelement 21 fungiert
- einerseits als Trennmedium, damit sich die Gewebe bzw. die Fasern der unteren und der oberen Schlauchlagen 2.1; 2.2 nicht miteinander verpressen/verhaken und sich auch nicht wechselseitig verformen, und
- andererseits als Übertragungsmedium für die Ultraschall-Schwingung und -Energie in die untere Schlauchlage, und
- weiterhin als glatte, starre, sich - anders als bei einem Trennpapier - der Gewebestruktur nicht anpassende bzw. anschmiegende Widerlager-, Amboss- bzw. Andruckfläche, gegen die der erweichte Kunststoff der Fasern gepresst wird, so dass die unterschiedlichen Kunststoffe der beiden verwendeten, unterschiedlichen Fasern in die Hohlräume des Gewebes gepresst werden und sich dabei nach dem Erkalten derart dauerhaft verhaken.

Anstelle einer aus Schneidmesser 15 und Gegenmesser 16 bestehenden Kalt-Schneideinrichtung kann für beide Ausführungsformen der Erfindung auch eine Heiß-Schneideinrichtung vorgesehen sein, vorzugsweise in Form einer Laser-Schneideinrichtung, um im Bereich der Schnittstelle befindliche, ggf. noch freiliegende Faserenden in den Schlauchlagen 2.1, 2.2 miteinander zu verschweißen. Die abgetrennten Gewebeschlauchabschnitte 1 sind im Bereich ihrer Enden Abschnitte 1.1 und 1.2 mit miteinander verpressten und verhakten Faden-bzw. Faserenden versehen.

Um im Anschluss an das Wärmebehandlungsgerät 3, 4 mit dem Trennelement 11 ein zu sclmelles, "abruptes" Öffnen des Schlauchs zu vermeiden, hat das Trennelement 11 vorzugsweise einen sich in Richtung des Wärmebehandlungsgerätes 3, 4 relativ zu den beiden Schlauchlagen in der Dicke dünner werdenden Abschnitt, dessen Breite vorzugsweise ebenfalls in Richtung zum Wärmebehandlungsgerät hin kleiner wird.

So kann vorzugsweise gemäß Figur 3 an den Walzenkörper 11 ein entsprechend geformter zungenförmiger Abschnitt 11.1 angeformt sein.

## Patentansprüche

1. Verfahren zum Durchtrennen eines textilen Gewebeschlauchs (2) mit den folgenden Stufen:
| | |
|---|---|
| Stufe (a) | Zusammenlegen des Schlauches (2) in zwei flächig übereinanderliegenden Lagen, nämlich einer unteren Lage (2.1) und einer oberen Lage (2.2); |
| Stufe (b) | Wärmebehandlung der beiden Lagen (2.1, 2.2) unter Druck in einem, bezogen auf die Schlauchlängsrichtung, begrenzten Flächenbereich des zusammengelegten Schlauchs in einem Wärmebehandlungsgerät; |
| Stufe (c) | Durchtrennen des Schlauches in dem begrenzten Flächenbereich mittels einer Schneideinrichtung (15; 16), |
**dadurch gekennzeichnet, dass** man beide Schlauchlagen (2.1 und 2.2) in Stufe (b) in einem Arbeitsschritt mittels des Wärmebehandlungsgerätes (3; 4) soweit erwärmt, dass die Gewebefäden unter Druckanwendung warm verformbar werden und sich im Bereich jeder der beiden Schlauchlagen (2.1, 2.2) bedingt haltbar ineinander verpressen bzw. verhaken, und dass man in Bewegungsrichtung (f1) des Schlauches (2) hinter dem Wärmebehandlungsgerät (3, 4) zwischen die beiden Schlauchlagen (2.1; 2.2) in das offene, vorlaufende Schlauchende ein starres Trennelement (11) einführt und das Trennelement (11) während des Weiterlaufs des Schlauches (2) in Richtung zur Schneideeinrichtung (15; 16) innerhalb des Schlauchs mittels einer Trennelement-Rückhaltevorrichtung (13; 14) festhält.

2. Verfahren nach Anspruch 1, **dadurch gekennzeichnet, dass** die beiden Schlauchlagen (2.1, 2.2) mit einer solchen Presskraft miteinander verpresst werden, dass die elastische Verformung der ineinander verpressten Filamente und die dadurch entstandenen Retentionen haltbar werden.

3. Verfahren nach Anspruch 1 oder 2, **dadurch gekennzeichnet, dass** man als Trennelement einen Walzenkörper (11), verwendet.

4. Verfahren nach Anspruch 1 oder 2, **dadurch gekennzeichnet, dass** man als Trennelement eine Kugel verwendet.

5. Verfahren nach Anspruch 1, **dadurch gekennzeichnet, dass** man eine verstellbare Trennelement-Rückhaltevorrichtung (13; 14) verwendet, die zwischen einer das Einführen des Trennelementes (11) in den Schlauch (2) ermöglichenden Öffnungsstellung und einer zweiten den Durchlauf des Trennelementes (11) verhindernden Rückhaltestellung beweglich ist.

6. Verfahren zum Durchtrennen eines textilen Gewebeschlauchs (2) mit den folgenden Stufen:
| | |
|---|---|
| Stufe (a) | Zusammenlegen des Schlauches (2) in zwei flächig übereinanderliegenden Lagen, nämlich einer unteren Lage (2.1) und einer oberen Lage (2.2); |
| Stufe (b) | Wärmebehandlung der beiden Lagen (2.1, 2.2) unter Druck in einem, bezogen auf die Schlauchlängsrichtung begrenzten Flächenbereich des zusammengelegten Schlauchs in einem Wärmebehandlungsgerät; |
| Stufe (c) | Durchtrennen des Schlauches in dem begrenzten Flächenbereich mittels einer Schneideinrichtung, |
**dadurch gekennzeichnet, dass** während der Wärmebehandlung zwischen die beiden Schlauchlagen (2.1; 2.2) als Trennelement eine Trennzunge (21) aus Metallblech eingelegt wird, das wärmeleitend und hitzebeständig, bei der aufgewandten Presskraft nicht verformbar ist und nicht an den Filamenten der Schlauchlagen (2.1; 2.2) haftet.

7. Verfahren nach Anspruch 6, **dadurch gekennzeichnet, dass** die beiden Schlauchlagen (2.1, 2.2) mit einer solchen Presskraft miteinander verpresst werden, dass die elastische Verformung der ineinander verpressten Filamente und die dadurch entstandenen Retentionen haltbar werden.

8. Verfahren nach einem der Ansprüche 1 bis 7, **dadurch gekennzeichnet, dass** man einen Schlauch (2) verwendet, dessen in Schlauchumfangsrichtung verlaufende Fäden nicht schmelzbare Fäden sind und dessen in Schlauchlängsrichtung verlaufende Fäden aus Polyestermaterial bestehen.

9. Vorrichtung zum Durchtrennen eines textilen Gewebeschlauches (2) gemäß dem Verfahren nach einem der Ansprüche 1 bis 5, enthaltend
ein starres Trennelement (11),
ein Wärmebehandlungsgerät (3, 4) mit Pressbacken (3, 4) zur Wärmebehandlung unter Druck der beiden zusammengelegten Lagen (2.1, 2.2) des textilen Gewebeschlauches (2) in einem, auf die Schlauchlängsrichtung bezogenen, begrenzten Flächenbereich, sowie
eine Schneideinrichtung (15; 16) zur Durchtrennung des Schlauches in dem begrenzten Flächenbereicht,
**gekennzeichnet durch**
eine zwischen dem Wännebehandlungsgerät (3, 4) und der Schneideinrichtung (15; 16) befindliche Rückhalteeinrichtung (13, 14) für das in Bewegungsrichtung des Schlauches hinter dem Wärmebehandlungsgerät (3, 4) in das Innere des Schlauches eingeführte starre Trennelement (11).

10. Vorrichtung nach Anspruch 9, **dadurch gekennzeichnet, dass** das Trennelement (11) die Form eines Walzenkörpers mit im Bereich seiner Enden sich nach außen verjüngenden Querschnitten und abgerundeten Enden hat.

11. Vorrichtung nach Anspruch 10, **dadurch gekennzeichnet, dass** das Trennelement (11) einen in Richtung des Wärmebehandlungsgerätes (3, 4) sowohl in der Breite als in der Dicke abnehmenden zungenförmigen Abschnitt (111) aufweist.

## Claims

1. Method for cutting a textile fabric tube (2) comprising the following steps:
| | |
|---|---|
| step (a) | folding the tube (2) into two laminarily superpositioned layers, namely a lower layer (2.1) and an upper layer (2.2); |
| step (b) | heat treating of both layers (2.1, 2.2) under pressure within - in relation to the longitudinal direction of the tube - a limited section of the folded tube in a heat treatment apparatus; |
| step (c) | cutting the tube in the area of the limited section with a cutting device (15; 16) |
**characterized in that** within step (b) both tube layers (2.1 and 2.2) are heated in one operation by means of the heat treatment apparatus (3; 4), such that the fabric threads are deformed by heat and under pressure and in the region of both tube layers (2.1, 2.2), are pressed together and interlocked with limited stability, that in the moving direction (fl) of the tube (2), behind the heat treatment apparatus (3, 4) a rigid separator element (11) is inserted between the two tube layers (2.1; 2.2) into the open forward end of the tube and **in that** during the movement of the tube (2) in the direction of the cutting device (15; 16) the seperator element (11) is fastened within the tube by means of a seperator element retaining device (13; 14).

2. Method according to claim 1, **characterized in that** the two tube layers (2.1; 2.2) are pressed together with such a pressure force, that the elastic deformation of the filaments pressed together and the in such way generated retentions become durable.

3. Method according to claim 1 or 2, **characterized in that** a cylinder body (11) is used as seperator element.

4. Method according to claim 1 or 2, **characterized in that** a ball is used as seperator element.

5. Method according to claim 1, **characterized in that** an adjustable seperator element retaining device (13; 14) is used which is movable between an aperture position enabling the insertion of the seperator element (11) into the tube (2), and a second retaining position preventing the passage of the seperator element (11).

6. Method for cutting a textile fabric tube (2) comprising the following steps:
| | |
|---|---|
| step (a) | folding the tube (2) into laminarily superspositioned layers, namely a lower layer (2.1) and an upper layer (2.2); |
| step (b) | heat treating of both layers (2.1, 2.2) under pressure within - in relation to the longitudinal direction of the tube - a limited section of the folded tube in a heat treatment apparatus; |
| step (c) | cutting the tube in the area of the limited section with a cutting device (15; 16) |
**characterized in that** during the heat treating process a separator tongue (21) made of sheet metal is introduced between both tube layers (2.1; 2.2) which sheet metal is heat conductive an heat resistant, indeformable at the used pressure force and not adhesive to the filaments of the tube layers (2.1; 2.2).

7. Method according to claim 6, **characterized in that** the two tube layers (2.1; 2.2) are pressed together with such a pressure force, that the elastic deformation of the filament pressed together and the in such way generated retentions become durable.

8. Method according to one of the claims 1 to 7, **characterized in that** a tube (2) is used, the filaments of which running in the circumferential direction are unmeltable filaments whereas the filaments running in the longitudiual direction are filaments made of polyester material.

9. Equipment for cutting a textile fabric tube (2) according to the method of one of the claims 1 to 5 comprising
a rigid seperator element (11),
a heat treatment apparatus (3, 4) containing pressure dies (3, 4) for heat treating the two folded together layers (2.1; 2.2) of the textile fabric tube (2) under pressure within - in relation to the longitudinal direction of the tube (2) - a limited section of the tube, and
a cutting device (15; 16) for cutting the tube within the limited section,
**characterized by** a retaining device (13, 14) positioned between the heat treating apparatus (3, 4) and the cutting device (15, 16), for the rigid seperator element (11) which has been inserted into the interior of the tube behind the heat treating apparatus (3, 4).

10. Equipment according to claim 9, **characterized in that** the seperator element (11) has the form of a cylinder body having an outwardly tapered cross section and rounded ends which taper outwardly in its cross section.

11. Equipement according to claim 10, **characterized in that** the seperator element (11) contains a tongue-shape section (11.1), which tapers in width and thickness in the direction of the heat treating apparatus (3, 4).

## Revendications

1. Procédé pour couper un tuyau en tissu (2) contenant les étapes suivantes:
| | |
|---|---|
| Etape (a) | plier le tuyau (2) en deux couches superposantes l'une sur l'autre, a savoir une couche inférieure (2.1) et une couche supérieure (2.2); |
| étape (b) | traitement thermique des deux couches (2.1, 2.2) sous pression dans un appareil à traitement thermique dans une - relatif au sens longitudinal du tuyau - superficie étroite; |
| étape (c) | couper le tuyau dans la superficie étroite avec un appareil de coupage (15; 16) |
**caractérisé en ce, que** pendant l'étape (b) les deux couches de tuyau (2.1 et 2.2) sont chauffées dans un pas de traitement avec l'appareil à traitement thermique (3; 4) tant que les fils du tissu devient déformables à chaud sous pressurisation et sont serrées ou bien accrochées dans la région des deux couches de tuyau, et que, dans la direction de mouvement du tuyau (2), derrière l'appareil à traitement thermique (3; 4) un séparateur rigide est introduit entre les deux couches (2.1 ; 2.2) dans l'extrémité ouverte antérieure du tuyau et que pendant la poursuite du mouvement du tuyau (2) en direction d'appareil de coupage (15; 16) le séparateur (11) est retenu dans le tuyau par un élément d'appui (13 ; 14) du séparateur.

2. Procédé d'après la revendication 1, **caractérisé en ce que** les deux couches (2.1; 2.2) du tuyau sont pressées l'une contre l'autre avec une telle force de compression, que la déformation elastique des filaments assemblés l'un dans l'antre et les rétentions formées de cette façon deviennent durables.

3. Procédé d'après la revendication 1 ou 2, **caractérisé en ce que** un tambour est utilisé comme séparateur.

4. Procédé d'après la revendication 1 ou 2, **caractérisé en ce que** une boule est utulisée comme séparateur.

5. Procédé d'après la revendication 1, **caractérisé en ce qu'**un élément d'appui (13 ; 14) est utilisé, qui est mobile entre une position d'ouverture permettant l'introduction du séparateur dans le tuyau et une deuxième position empêcheant le passage du séparateur.

6. Procédé pour couper un tuyau en tissu (2) contenant les étapes suivantes:
| | |
|---|---|
| Etape (a) | plier le tuyau (2) en deux couches superposantes l'une sur l'autre, a savoir une couche inférieure (2.1) et une couche supérieure (2.2); |
| étape (b) | traitement thermique des deux couches (2.1, 2.2) sous pression dans un appareil à traitement thermique en une - relatif au sens longitudinal du tuyau - superficie étroite; |
| étape (c) | couper le tuyau dans la superficie étroite avec un appareil de coupage |
**caractérisé en ce que** pendant le traitment thermique un séparateur sous forme d'une languette en tôle métallique est mis entre les deux couches du tuyau, laquelle tôle métallique est conducteur de chaleur et resistant à la chaleur, non déformable sous la force de compression appliquée et non adhérente aux filaments des couches du tuyau (2.1; 2.2).

7. Procédé d'après la revendication 6, **caractérisé en ce que** les deux couches du tuyau (2.1 ; 2.2) sont pressées l'une contre l'autre avec une telle force de compression que la déformation elastique des filaments assemblés l'une dans l'autre et les rétentions formés de cette façon deviennent durable.

8. Procédé d'après la revendication 1 à 7, **caractérisé en ce que** un tuyau (2) est utulisé, les fils duquel s'écoulants dans la direction circonférentielle sont non fusibles tandis que les fils s'écoulants dans la direction longitudiuale consistent d'une matière polyestérique.

9. Dispositif pour couper un tuyau en tissu en utilisant la procédé d'une des revendication 1 à 5, comprennant
un séparateur rigide (11),
un appareil à traitement thermique (3, 4) avec mâchoires de pressage (3, 4) pour le traitment thermique sous pression des deux couches (2.1; 2.2) pliées l'une sur l'antre dans une - relatif au sens longitudinal du tuyau - superficie étroite ainsi qu'un appareil de coupage (15; 16) pour couper le tuyau dans la suferficie étroite
**caractérisé par** un élément d'appui (13, 14) qui est situé entre l'appareil de traitement thermique (3, 4) et l'appareil de coupage (15, 16), pour le séparateur (11) qui est - relatif à la direction de mouvement du tuyau - introduit dans le tuyau derrière l'apparail de traitement thermique (3, 4).

10. Dispositif d'après la revendication 9, **caractérisé en ce que** le séparateur (11) a la forme d'un tambour muni dans la région de ses extrémités avec des sections rajeunissantes vers l'extérieur et extrémités arroundies.

11. Dispositif d'après la revendication 10, **caractérisé en ce que** le séparateur (11) dans la direction de l'appareil de traitement thermique (3, 4) a une région (11) en forme d'une languette décroissante dans la largeur et l'epaisseur.
